# EUROPÄISCHE PATENTSCHRIFT

(11) **EP 1 377 513 B1**
(45) Veröffentlichungstag und Bekanntmachung des Hinweises auf die Patenterteilung: **22.09.2004**
(21) Anmeldenummer: 02732552.1
(22) Anmeldetag: 03.04.2002
(51) Int. Cl.: B65H 59/40

(54) **FADENDETEKTOR**
THREAD DETECTOR
DETECTEUR DE FIL

(30) Priorität: 10.04.2001 DE 10117879
(43) Veröffentlichungstag der Anmeldung: 07.01.2004
(73) Patentinhaber: IROPA AG, 6340 Baar (CH)
(72) Erfinder: JOHANSSON, Birger, S-523 33 Ulricehamm (SE); JOSEFSSON, Pär, S-502 51 Boraas (SE)
(74) Vertreter: Grünecker, Kinkeldey, Stockmair & Schwanhäusser Anwaltssozietät
(86) Internationale Anmeldenummer: PCT/EP2002/003692
(87) Internationale Veröffentlichungsnummer: WO 2002/083539

(56) Entgegenhaltungen:
- DE-A- 10 000 232
- DE-A- 19 537 215
- GB-A- 2 015 589

## Beschreibung

Die Erfindung betrifft einen Fadendetektor gemäß Oberbegriff des Patentanspruchs 1.

Ein beispielsweiser Einsatzort eines solchen Fadendetektors ist der Fadenweg zwischen einem Schuss-Fadenliefergerät und dem Webfach einer Webmaschine. Für Steuerungsoperationen verschiedenster Art werden Informationen zur momentanen Fadenspannung des ruhenden oder laufenden Fadens und zusätzlich Schussfadenwächter-Informationen über Fadenlauf-/Stoppkonditionen benötigt.

Aus DE 43 23 748 A ist es bekannt, beide Funktionen durch einen einzigen Fadendetektor erfüllen zu lassen, bei dem der Faden über einen einzigen Deflektor ein Piezoelement beaufschlagt, das signalübertragend mit einer Steuereinheit verbunden ist. Mittels der permanent gemessenen Fadenspannung wird beispielsweise die Bremskraft einer Schussfadenbremse an die Schussfadeneintragsbedingungen angepasst und aus einem starken Abfall der Fadenspannung ein Schussfadenbruch (Schussfadenwächter-Funktion) abgeleitet.

Bei dem aus DE 31 10 462 A bekannten Schussfadendetektor für die Schussfadenwächter-Funktion wird zusätzlich auch die Fadenspannung abgetastet und zwar mittels eines einzigen Deflektors und eines einzigen beispielsweise piezoelektrischen Wandlers. Ein gleichwertiger Schussfadenwächter für beide Funktionen ist auch aus US 4 228 828 A bekannt.

Bei dem aus EP 0 357 975 A bekannten Fadendetektor wird ein einziger, von einem Deflektor beaufschlagter Sensor eines Schussfadenwächters gleichzeitig als Fadenspannungssensor benutzt, um eine Fadenbremse zu steuern.

DE-A-100 00 232 betrifft eine Meßeinrichtung zur Fadenspannungsmessung an einem lenfenden Faden.

Weiterer Stand der Technik zur Fadenspannungsmessung ist enthalten in EP 0 605 550 A , EP 0 574 062 A, US 3 300 161 A, W097/13131.

Klare und aussagefähige Ausgangssignale für die beiden Funktionen (Fadenspannungsmessung und Abtastung von Fadenlauf-/Stoppkonditionen) sind mit einem einzigen Deflektor nur mit relativ hohem elektronischen Aufwand zu erhalten, der zu hohen Kosten des Fadendetektors und zu dessen Anfälligkeit auf Störungen beiträgt, denn die Voraussetzungen zum Überwachen der Fadenlauf-/Stoppkonditionen sind verschieden von den Voraussetzungen zum Messen der Fadenspannung.

Der Erfindung liegt die Aufgabe zugrunde, einen Fadendetektor der eingangs genannten Art zu schaffen, der die erforderlichen Informationen auf andere Weise und besser an die jeweiligen Voraussetzungen angepasst ermittelt, mit geringer mechanischer Belastung für den Faden ableitet, kostengünstig und betriebssicher herstellbar ist und einen sehr weiten Einsatzbereich (für verschiedenartige fadenverarbeitende Systeme bzw. Webmaschinen und Liefergeräte und alle in der Praxis eingesetzten Fadenqualitäten) abzudecken vermag.

Die gestellte Aufgabe wird mit den Merkmalen des Anspruchs 1 gelöst.

Jeder Deflektor tastet den Faden im Hinblick auf eine spezielle Voraussetzung und für die ihm zugewiesene Aufgabe (Fadenspannungsmessung oder/und Lauf/Stoppkonditionen) optimal ab. Bereits aus diesem Grund kann jeder Deflektor auch mit einer relativ einfachen, für die jeweilige Funktion maßgeschneiderten Wandlereinrichtung kooperieren. Bei Ausfall einer Funktion bleibt die andere Funktion unbeeinflusst erhalten. Da die beiden Deflektoren die Fadenumlenkung untereinander aufteilen und wie ein einziger formschlüssiger Fadenführer, eine Art zweidimensionaler Fadenführer, wirken, ist die mechanische Belastung für den Faden moderat und reicht eine Gesamtumlenkung aus, die deutlich geringer ist als die Summe der Ablenkungen in zwei vollständig voneinander getrennten Geräten für jeweils eine Funktion. Durch den Winkel kleiner als 180° zwischen den Umlenkflächen kann jede Umlenkfläche trotz eines kleinen Umlenkwinkels aus der Fadenbelastung eine Kraftkomponente zum verstärkten Anpressen des Fadens an die jeweils andere Umlenkfläche ableiten, was die Ansprechempfindlichkeit verbessert, ohne den Faden über Gebühr zu beanspruchen. Durch die gewählte Geometrie nimmt jeder Deflektor gerade so viel von der Fadenbelastung auf, wie es für die ihm zugewiesene Funktion zweckmäßig ist.

Die beiden Deflektoren sind zweckmäßig im Fadenweg unmittelbar und kontaktfrei benachbart, damit die an zumindest einer Umlenkfläche aus der Belastung erzeugte Kraft möglichst unmittelbar an der Umlenkfläche des anderen Deflektors wirksam wird. Außerdem hat die gegenseitige Nähe der Deflektoren den Vorteil, dass diese gemeinsam wie ein einziger zweidimensionaler Fadenführer wirken und den laufenden Faden effektiv stabilisieren, was für die Abtastgenauigkeit günstig ist.

Der Winkel zwischen den Umlenkflächen sollte zumindest im Wesentlichen 90° betragen. Damit wird eine saubere Führung des laufenden Fadens gewährleistet.

Ist zumindest die Umlenkfläche eines Deflektors in Richtung der Orientierung der Umlenkfläche des jeweils anderen Deflektors quer zur Fadenachse gegenüber dem gestreckten Fadenweg versetzt, dann bestimmt das Maß der Versetzung die Umlenkung des Fadens im Fadendetektor. Vorzugsweise sind die Umlenkflächen beider Deflektoren gegenüber dem gestreckten Fadenweg versetzt, damit der Faden die jeweils zur Abtastung erforderlichen Belastungen auf beide Umlenkflächen ausübt.

Besonders wichtig ist ein Schräglagewinkel zumindest der Umlenkfläche eines Deflektors in Relation zu einer Ebene, die durch den fiktiven geraden Fadenweg und den tatsächlichen Fadenweg definiert ist. Diese Schräglage ist so eingestellt, dass aus der Fadenbelastung an der schräggestellten Umlenkfläche eine Abgleitkraftkomponente zur Umlenkfläche des anderen Deflektors generiert wird. Dadurch wird die Umlenkfläche des anderen Deflektors nicht nur mit der Reaktionskraft aus der Umlenkung des Fadens, die dort gering sein kann, sondern zusätzlich auch durch die Abgleitkraftkomponente beaufschlagt. Mit dieser Anordnung lässt sich insgesamt ein relativ kleiner Gesamtumlenkwinkel für den Faden einstellen, was den Faden schont.

Ein Schräglagewinkel von etwa 70° gegenüber der erwähnten Ebene ist für die eine Umlenkfläche günstig. Bei einer 90°-Kreuzung beider Deflektoren beträgt dann der Schräglagewinkel bezüglich derselben Ebene des anderen Deflektors ca. 20°. Diese Winkel können variiert werden. Zweckmäßigerweise ist der Deflektor, dessen Umlenkfläche den Schräglagewinkel von etwa 70° mit der Ebene bildet, für die Fadenspannungsmessung verantwortlich. Denn die Fadenspannung lässt sich feinfühliger ermitteln, wenn der Faden einen erheblichen Teil der aus der Fadenspannung resultierenden Belastung auf diesen Deflektor ausübt. Zum Überwachen der Fadenlauf/Stoppkonditionen reicht am anderen Deflektor ein kleinerer Schräglagewinkel aus, weil die für aussagefähige Informationen zu den Lauf/Stoppkonditionen abzutastenden Belastungen dominierend von Reib- und Vibrationsbelastungen abgreifbar sind, für die der Auflagedruck des Fadens geringer oder anders orientiert sein kann als für die Fadenspannungsmessung.

Herstellungstechnisch einfach, funktionssicher und für praktisch alle Fadenqualitäten geeignet sind Deflektoren in Form von Stäben oder Rohren. Gleiche Außendurchmesser sind zweckmäßig, jedoch nicht zwingend erforderlich. Keramisches Material hat den Vorteil hoher Verschleißfestigkeit und einer gewissen Eigendämpfung bei geringem Gewicht.

Die getrennt arbeitenden Deflektoren sind jeweils an einem Wandlerelement angeordnet, das stationär abgestützt ist. Zweckmäßig ist es, die Deflektoren jeweils mit ihrem Fußbereich am Wandlerelement zu befestigen, damit die Belastungen des Fadens mit günstigem Hebelarm und unverfälscht übertragen werden. Besonders zweckmäßig sind piezoelektrische oder fotoelastische Wandlerelemente, weil diese mit moderatem Steuerungsaufwand aussagefähige Nutzsignale liefern. Alternativ könnten auch induktive, triboelektrische oder anderen Wandlerelemente eingesetzt werden, oder auch Dehnungsmesstreifen direkt an den Deflektoren.

Der bauliche Aufwand bleibt gering, wenn jedes piezoelektrische Wandlerelement in einen Filmchip integriert ist, der auch gleich zumindest einen Teil der Auswerteschaltung enthält.

Ein durchleuchtetes fotoelastisches Wandlerelement ändert seine optischen Eigenschaften in Abhängigkeit von seiner Deformation bzw. seinem inneren Spannungszustand. Die Intensität des austretenden Lichts variiert innerhalb eines weiten Bereiches und liefert aussagefähige Signale, die auf optoelektronischem Weg gut abgreifbar und auswertbar sind.

Zweckmäßig ist das fotoelastische Wandlerelement eine Platte aus einem transparenten Kunststoff wie Polycarbonat (oder einem optischen Glas), die zumindest einseitig, vorzugsweise beidendig, eingespannt und vom Deflektor fast ausschließlich auf Torsion beaufschlagt wird. Dieses Material ist im spannungsfreien Zustand weitgehend isotrop und wird unter zunehmender innerer Spannung, z.B. einer Torsionsspannung, anisotrop. Dieser Veränderung wird durch die optoelektronische Abtasteinrichtung gefolgt und als Ausgangssignal beispielsweise repräsentativ für die Fadenspannung abgegeben, und zwar ohne nennenswerten Verstärkungs- oder Konditionierungsaufwand. Dabei sollte die optische Achse der Abtasteinrichtung die Platte senkrecht zu ihren Oberflächen durchdringen.

Mit isochromatischem Licht, z.B. Rotlicht aus einer LED, wird das fotoelastische Element durchleuchtet, wobei eingangs- und ausgangsseitig Polarisierelemente mit einander kreuzenden Polarisierungsachsen benutzt werden, um eine Position einzustellen, in der bei belastungsfreiem Element nahezu kein Licht abgegeben wird und mit zunehmender innerer Spannung die Intensität des austretenden Lichtes nach einer Funktion ansteigt, die mit steuerungstechnisch einfachem Aufwand sogar linearisiert werden kann. Die Variation der Intensität des austretenden Lichtes kann z.B. mit einem Fototransistor abgegriffen werden.

Baulich einfach ist eine Ausführungsform des Fadendetektors mit einem Grundkörper, der eine Lagerung für die Wandlereinrichtungen und die Deflektoren sowie die Fadenführer enthält. Die Deflektoren sollten einander berührungsfrei überkreuzen. Die Lagerung hat zweckmäßigerweise um die Fadenachse eine Schräglage, so dass aus der Belastung des Fadens auf dem zumindest einen Deflektor eine verstärkte Anpressung gegen die Umlenkfläche des anderen Deflektors entsteht und das Ansprechverhalten des Fadendetektors steigert, so dass insgesamt ein geringer Umlenkwinkel im Fadendetektor gewählt werden kann.

Zweckmäßig ist die Lagerung sogar verstellbar, um eine Anpassung an die jeweiligen Arbeitsbedingungen bzw. Fadenqualitäten durchführen zu können.

Ausführungsformen des Erfindungsgegenstandes werden anhand der Zeichnung erläutert. Es zeigen:
- Fig. 1: eine Perspektivansicht eines Fadendetektors,
- Fig. 2, 3, 4: drei Schemadarstellungen von Detailvariationen zum Fadendetektor der Fig. 1, und
- Fig. 5: einer weitere Detailvariation in perspektivischer Schemaansicht.

Ein Fadendetektor F in Fig. 1 ist zum Einsatz in fadenverarbeitenden Systemen bestimmt, beispielsweise zum Einsatz im Fadenweg zwischen einem Schuss-Fadenliefergerät und einer Webmaschine. Mit dem Fadendetektor F kann hier wahlweise die Fadenspannung gemessen und/oder die Fadenlauf-/Stoppkondition des Schuss-Fadens überwacht werden. Jede Funktion wird für sich unabhängig ausgeführt. Bei Bedarf kann eine der beiden Funktionen ungenutzt bleiben, ohne die andere Funktion zu beeinträchtigen. Selbstverständlich können beide Funktionen permanent nebeneinander durchgeführt werden.

Der Fadendetektor F in Fig. 1 weist einen Grundkörper 1 auf, in dem in entsprechend geformten Aufnahmen 3 eine Lagerung 2 für zwei Wandleranordnungen W montiert ist. Ein brückenartiger Halter 7 lagert zwei Fadenführer 8, die den Fadenweg durch den Fadendetektor F definieren. Mit 4 ist eine Oberfläche des Halters 7 bezeichnet, die zur einfacheren Erläuterung als waagrechte Referenzebene angenommen werden kann.

In jeder Wandleranordnung W ist ein Wandlerelement 20 stationär gelagert, z.B. ein piezoelektrisches Wandlerelement oder ein fotoelastisches Wandlerelement. An den Wandlerelementen 20 sind ein erster Deflektor D1 und ein zweiter Deflektor D2 jeweils einseitig auskragend angeordnet, z.B. in Form eines Rundstabes oder Rundrohres 5, beispielsweise aus keramischem Material. Die Wandlerelemente 20 sind an eine elektronische Auswerteschaltung 6 angeschlossen, von der Ausgangssignale i1, i2 geliefert werden. Die Auswerteschaltung 6 kann im Grundkörper 1 untergebracht sein.

Gegebenenfalls sind die Wandlerelemente 20 in Filmchips integriert, die bereits zumindest einen Teil der Auswerteschaltung enthalten. Die beiden Deflektoren D1, D2 sind im Fadenweg unmittelbar hintereinanderliegend angeordnet, ohne sich gegenseitig zu berühren. Jeder Deflektor D1, D2 formt eine Umlenkfläche 9, 10 für den durch die Fadenführer 8 abgestützten Faden Y. Die Umlenkflächen 9, 10 schließen miteinander einen Winkel β ein, der anhand der Lagerung 2 verdeutlicht ist, z.B. einen Winkel von etwa 90°. Der Faden Y wird zwischen den Fadenführem 8 an beiden Umlenkflächen 9, 10 umgelenkt.

Der tatsächliche, umgelenkte und in ausgezogener Linie gezeigte Fadenweg definiert mit dem fiktiven, gestreckten und strichpunktiert angedeuteten Fadenweg eine Ebene E. Zumindest die quer zur Fadenachse orientierte Umlenkfläche 9, ist gegenüber der Ebene E unter einem Schräglagewinkel χ schräggestellt, auch versinnbildlicht durch den Winkel α zwischen der Achse des Deflektors D1 und der Fläche 4. Der zweite Deflektor D2 kann vertikal zur Fläche 4 orientiert sein, oder, wie gezeigt, mit einem Kreuzungswinkel β von annähernd 90° zum ersten Deflektor D1 auch mit der Lagerung 2 in Fig. 1 nach rechts oben schräggestellt sein. Der Schräglagenwinkel χ kann beispielsweise durch eine Einstellvorrichtung 22 im Grundkörper 1 an der Lagerung 2 nach Bedarf geändert werden.

Der Deflektor D1 mit seinem Wandlerelement W dient zweckmäßig zum Messen der Fadenspannung. Der Deflektor D2 dient hingegen zum Überwachen der Faderilauf/Stoppkonditionen. Die ersten und zweiten Umlenkflächen 9, 10 teilen sich die Gesamtumlenkung des Fadens. Zur Fadenspannungsmessung kann die Umlenkfläche 9 vom Faden Y stärker beaufschlagt werden als die Umlenkfläche 10.

Die Fig. 2 bis 4 verdeutlichen verschiedene Detailvarianten der relativen Positionierung der ersten und zweiten Deflektoren D1, D2 in Relation zu den Fadenführem 8.

In Fig. 2 sind die ersten und zweiten Umlenkflächen 9, 10 an beiden Deflektoren D1, D2 gegenüber dem durch die Fadenführer 8 definierten, fiktiven gestreckten Fadenweg versetzt, so dass der in der winkeligen Beuge zwischen den beiden Umlenkflächen 9, 10 geführte und an beiden Umlenkflächen 9, 10 umgelenkte Faden aus seiner Belastung an den Deflektoren D1, D2 eine zumindest in Richtung der Orientierung der ersten Umlenkfläche 9 gerichtete Abgleitkraftkomponente K zur anderen Umlenkfläche 10 entwickelt, die den Anpressdruck an der anderen Umlenkfläche 10 erhöht. Ein sich zur ersten Umlenkfläche 9 erstreckender Fadenabschnitt 11 des Fadens Y verläuft in Fig. 2 nach oben und leicht nach links, wird an der ersten Umlenkfläche 9 umgelenkt, wechselt dann auf die zweite Umlenkfläche 10 über. Der Faden Y wird an der zweiten Umlenkfläche 10 umgelenkt und gegen diese auch mit der Komponente K angedrückt, und verläuft mit einem ablaufenden Abschnitt 12 zum anderen Fadenführer 8.

In Fig. 3 ist die zweite Umlenkfläche 10 vertikal fluchtend mit dem durch die Fadenführer 8 definierten gestreckten Fadenweg angeordnet. Die erste Umlenkfläche 9 ist unter dem Schräglagewinkel χ relativ zur Ebene E nach rechts gekippt, so dass der umgelenkte zulaufende Fadenabschnitt 11 aus der Belastung an der ersten Umlenkfläche 9 eine nach rechts gerichtete Abgleitkraftkomponente K entwickelt, die ihn zusätzlich an die zweite Umlenkfläche 10 andrückt.

In Fig. 4 sind die beiden Deflektoren D1, D2 untereinander mit einem Kreuzungswinkel von etwa 90° angeordnet. Der erste Deflektor D1 ist mit dem Schräglagewinkel χ (beispielsweise 70°) gegenüber der Ebene E nach rechts schräg gestellt, so dass der zulaufende Fadenabschnitt 11 an der ersten Umlenkfläche 9 die Abgleitkraftkomponente K nach rechts zur zweiten Umlenkfläche 10 entwickelt und den ablaufenden Fadenabschnitt 12 gegen die zweite Umlenkfläche 10 drückt. Der ablaufende Fadenabschnitt 12 wird femer auch durch die schräge Position des zweiten Deflektors D2 an diesem umgelenkt.

In Fig. 5 ist als Wandleranordnung W beispielsweise des Deflektors D1 ein fotoelastisches Wandlerelement 20 angedeutet. Dieses hat die Form einer dünnen, langgestreckten Platte 13 und besteht aus fotoelastischem Material, beispielsweise Kunststoff oder optischem Glas, das in spannungsfreiem Zustand beispielsweise weitgehend isotrop ist. Mit zunehmender innerer Spannung ändert dieses Material seine optischen Eigenschaften z.B. in Richtung anisotrop, was über Durchleuchtung mit beispielsweise isochromatischem Licht in ein deutliches Ausgangssignal wandelbar ist.

Die Intensität des austretenden Lichtes verändert sich und lässt sich abtasten, um zunächst auf die Spannungskondition und indirekt damit auf die Fadenspannung zu schließen.

Die Platte 13 wird beispielsweise an beiden Enden bei 14 stationär eingespannt. Der Deflektor D1 ist an der Platte 13 befestigt und kragt einseitig frei aus, so dass die vom Faden Y auf ihn ausgeübte Belastung in der Platte 13 reine Torsion erzeugt, d.h. innere Torsionsspannungen. Zwischen der Befestigung des Deflektors D1 und einer Einspannung 14 ist eine optoelektronische Abtasteinrichtung T vorgesehen, mit der die Veränderung der optischen Eigenschaften der Platte 13 mit Durchleuchtung (oder Reflexion) abgegriffen wird. Die optoelektronische Abtasteinrichtung T besitzt eine optische Achse 21, die die Platte 13 in etwa senkrecht zu ihren Oberflächen 17 durchdringt. An einer Seite der Platte 13 ist in der optischen Achse 21 eine Lichtquelle 15, z.B. eine Rotlicht-LED platziert, die z.B. zumindest quasi-isochromatisches Licht aussendet

Vor der Oberfläche 17 der Platte 13 ist ein erstes Polarisierelement 16 mit einer in der Richtung festgelegten linearen Polarisierungsachse platziert. Bei der gegenüberliegenden Oberfläche 17 der Platte 13 ist ein zweites Polarisierelement 18 so platziert, dass seine lineare Polarisierungsachse die Polarisierungsachse des ersten Polarisierelementes 16 kreuzt. Im Lichtweg hinter dem zweiten Polarisierelement 18 ist ein Empfänger 19 platziert, beispielsweise ein Fototransistor. Die Relativpositionen der Polarisierelemente 16, 18, gegebenenfalls auch relativ zur optischen Lichtdurchgangsachse der Platte 13, sind z.B. so eingestellt, dass in spannungsfreiem Zustand der Platte 13 kein Licht austritt, da sich die Lichtwellen, z.B. wegen des Doppelbrechungseffekts der Polarisierelemente, auslöschen. Mit zunehmender innerer Torsionsspannung in der Platte 13, verursacht durch die Belastung des Fadens Y auf dem Deflektor D1, wächst die Intensität des austretenden Lichtes nach einer mathematischen Funktion, z.B. mit dem Quadrat des vom Deflektor D1 aufgebrachten Drehmoments, was der Empfänger 19 registriert. Durch Vergleich mit dem ausgesandten Licht, oder auf direktem Weg, wird ein Ausgangssignal, z.B. i1, repräsentativ für die momentane Fadenspannung geliefert.

Bei den beschriebenen Ausführungsformen sind die beiden Deflektoren D1, D2 mit quer zur Fadenachse geraden Umlenkflächen ausgebildet. Die Umlenkflächen könnten auch konkav oder konvex gekrümmt sein. Femer müssen die beiden Deflektoren D1, D2 nicht unmittelbar benachbart sein. Es könnte ein geringer Zwischenabstand eingestellt sein, oder umgekehrt sogar eine räumliche Überlappung zwischen beiden Deflektoren, z.B. durch entsprechende Ausschnitte in den Deflektoren, so dass der deren beide Umlenkflächen 9, 10 noch näher aneinander gerückt sind als gezeigt. Femer könnte der zwischen den beiden Umlenkflächen 9, 10 eingeschlossene Winkel auch deutlich kleiner als 90° oder größer als 90° sein, jedoch nicht größer als 180°. Ein Gesamtumlenkwinkel von ± 15° für den Faden reicht für die meisten Fadenqualitäten aus, um die Fadenspannung präzise zu messen und die Fadenlauf/Stoppkonditionen überwachen zu können. Jede Funktion kann für sich zu- oder abgeschaltet werden. Der Ausfall einer Funktion beeinträchtigt die andere Funktion nicht.

## Patentansprüche

1. Fadendetektor für Fadenlauf-/Stoppkonditionen und/oder die Fadenspannung mit einer Deflektoranordnung zur Fadenumlenkung, wenigstens einer signalerzeugenden, von der Deflektoranordnung mechanisch beaufschlagbaren, auf vom Faden ausgeübte Belastungen ansprechenden Wandlereinrichtung (W), und wenigstens einer elektronischen Auswerteschaltung (6) zum Ableiten von Ausgangssignalen (i1, i2), wobei stromauf und stromab der Deflektoranordnung den Fadenweg definierende, stationäre Fadenführer (8) vorgesehen sind, **dadurch gekennzeichnet, dass** die Deflektoranordnung im Fadenweg hintereinander einen ersten Deflektor (D1) und einen zweiten Deflektor (D2) aufweist, denen jeweils eine Wandlereinrichtung (W) zugeordnet ist, und dass die ersten und zweiten Deflektoren (D1, D2) erste und zweite, jeweils quer zur Fadenachse orientierte Umlenkflächen (9, 10) aufweisen, die miteinander - in Richtung der Fadenachse gesehen - einen Winkel (β) < 180° einschließen und die Fadenumlenkung untereinander aufteilen.

2. Fadendetektor nach Anspruch 1, **dadurch gekennzeichnet, dass** die ersten und zweiten Deflektoren (D1, D2) im Fadenweg unmittelbar und kontaktfrei benachbart sind.

3. Fadendetektor nach Anspruch 1, **dadurch gekennzeichnet, dass** der Winkel (β) zumindest im Wesentlichen 90° beträgt.

4. Fadendetektor nach Anspruch 1, **dadurch gekennzeichnet, dass** die Umlenkflächen (9, 10) jeweils in Richtung der Orientierung der anderen Umlenkfläche quer zur Fadenachse gegenüber einem fiktiven, gestreckten Fadenweg zwischen den Fadenführern (8) versetzt sind.

5. Fadendetektor nach Anspruch 1, **dadurch gekennzeichnet, dass** der fiktive gestreckte Fadenweg zwischen den Fadenführem (8) und der über die Deflektoren (D1, D2) umgelenkte tatsächliche Fadenweg miteinander im Wesentlichen eine Ebene (E) definieren, und dass zumindest die Umlenkfläche (9) eines Deflektors (D1) in ihrer Orientierung quer zur Fadenachse relativ zu dieser Ebene (E) mit einem Schräglagewinkel (χ) derart schräg angeordnet ist, dass die Fadenbelastung an dieser Umlenkfläche (9) eine Abgleitkraftkomponente (K) zur Umlenkfläche (10) des anderen Deflektors (D2) generiert.

6. Fadendetektor nach Anspruch 5, **dadurch gekennzeichnet, dass** der Schräglagewinkel (χ) des einen Deflektors (D1) bei etwa 70° liegt, und, vorzugsweise der andere Deflektor (D2) mit seiner Umlenkfläche (10) einen Schräglagewinkel von ca. 20° mit der Ebene (E) einschließt.

7. Fadendetektor nach Anspruch 1, **dadurch gekennzeichnet, dass** beide Deflektoren (D1, D2) runde, einendig gelagerte Stäbe oder Rohre (5) mit in etwa gleichen Außendurchmessern sind, vorzugsweise aus Keramikmaterial.

8. Fadendetektor nach Anspruch 1, **dadurch gekennzeichnet, dass** jeder Deflektor (D1, D2) an einem stationär angeordneten Wandlerelement (20) seiner Wandlereinrichtung (W) angebracht ist.

9. Fadendetektor nach Anspruch 8, **gekennzeichnet durch** ein piezoelektrisches oder fotoelastisches Wandlerelement (20).

10. Fadendetektor nach Anspruch 9, **dadurch gekennzeichnet, dass** das piezoelektrische Wandlerelement (20) in einen Filmchip integriert ist.

11. Fadendetektor nach Anspruch 9, **dadurch gekennzeichnet, dass** das fotoelastische Wandlerelement (20) plattenförmig aus einem transparenten Kunststoff wie Polycarbonat ausgebildet und zumindest einseitig (14) eingespannt und vom Deflektor (D1) auf Torsion beaufschlagbar ist, und dass für den inneren Spannungszustand des Wandlerelements eine optoelektronische Abtasteinrichtung (T) vorgesehen ist, deren optische Achse (21) das Wandlerelement (20) in etwa senkrecht zur Plattenoberfläche (17) durchsetzt.

12. Fadendetektor nach Anspruch 11, **dadurch gekennzeichnet, dass** die optoelektronische Abtasteinrichtung (T) eine Lichtquelle (15), vorzugsweise für isochromatisches Licht oder Rotlicht, Polarisierelemente (16, 18) mit einander kreuzenden Polarisierungsachsen beiderseits des Wandlerelements (20), und ein Fotoelement als Empfänger (19) aufweist.

13. Fadendetektor nach wenigstens einem der vorhergehenden Ansprüche, **dadurch gekennzeichnet, dass** in einem Grundkörper (1) eine Lagerung (2) mit zueinander unter etwa 90° geneigten Aufnahmen (3) für die zwei Wandlereinrichtungen (W) vorgesehen ist, dass zwei den Fadenweg definierende Fadenführer (8) am Grundkörper (1) angebracht sind, dass sich die beiden Deflektoren (D1, D2) von der Lagerung (2) ausgehend quer durch den Fadenweg erstrecken und einander unter einem Winkel < 180°, vorzugsweise von etwa 90°, kreuzen, und dass die Lagerung (2) um die Fadenachse eine Schräglage relativ zu einer Ebene (E) einnimmt, die definiert ist durch den fiktiven gestreckten Fadenweg zwischen den Fadenführern und dem tatsächlichen umgelenkten Fadenweg über beide Deflektoren (D1, D2).

14. Fadendetektor nach Anspruch 13, **dadurch gekennzeichnet, dass** eine Einstellvorrichtung (22) für die Schräglage des Fadendetektors (F), vorzugsweise der Lagerung (2) im Grundkörper (1) vorgesehen ist.

## Claims

1. Thread detector for detecting thread running/stop conditions and/or the tension in the thread, comprising a deflector assembly for deflecting the thread, at least one signal generating converter assembly (W) mechanically actuated by the deflector assembly and responding to loads exerted by the thread or the deflector assembly, at least one electronic evaluation circuitry (6) for deriving output signals (i1, i2), and stationary thread guides (8) arranged upstream and downstream of the deflector assembly, for defining a thread path through the thread detector, **characterised in that** the deflector assembly includes a first deflector (D1) and a second deflector (D2) arranged in the thread path one behind the other, that a respective converting assembly (W) is associated to each deflector, that the first and second deflectors (D1, D2) comprise first and second deflection surfaces (9, 10) each oriented crosswise to the axis of the thread, and that the deflection surfaces (9, 10) include an angle (β) smaller than 180° with each other seen in the direction of the axis of the thread, and share the total thread deflection among each other.

2. Thread detector as in claim 1, **characterised in that** the first and second deflectors (D1, D2) are placed closely adjacent and without contact in the thread path.

3. Thread detector as in claim 1, **characterised in that** the angle (β) at least amounts to about 90°.

4. Thread detector as in claim 1, **characterised in that** the deflection surfaces (9, 10) are offset with respect to a fictive stretched thread path defined by the thread guides (8) respectively in the direction of the orientation of the respective other deflection surface and crosswise to the axis of the thread.

5. Thread detector as in claim 1, **characterised in that** the fictive stretched thread path defined by the thread guides (8) and the actual thread path deflected over the deflectors (D1, D2) commonly define a plane (E), and that at least the deflection surface (9) of one of the deflectors (D1) is provided with inclination position angle (X) inclined by its orientation crosswise to the axis of the thread in and relation to the plane (E) such that the thread load exerted at this deflection surface (9) generates a sliding force component (K) in the thread which sliding force component (K) is directed against the deflection surface (10) of the other deflector (D2).

6. Thread detector as in claim 5, **characterised in that** the inclined position angle (X) of the deflector (D1) amounts to about 70°, and that, preferably, the other deflector (D2) deflection surface (10) includes an inclined position angle of about 20° with the plane (E).

7. Thread detector as in claim 1, **characterised in that** both deflectors (D1, D2) are round rods or tubes (5) having substantially equal outer diameters, that the rods or tubes (5) are supported at one end respectively, and that the rods or tubes (5), preferably, consist of ceramic material.

8. Thread detector as in claim 1, **characterised in that** each deflector (D1, D2) is arranged at a stationarily provided converter element (20) of its converter assembly (W).

9. Thread detector as in claim 8, **characterised by** a piezo-electric or photo-elastic converter element (20).

10. Thread detector as in claim 1, **characterised in that** the piezo-electric converter element (20) is integrated into a film chip.

11. Thread detector as in claim 9, **characterised in that** the photo-elastic converter element (20) is formed with a plate-shape from a transparent material like polycarbonate, that the plate-shaped converter element (20) at least at one side (14) is secured in a and is actuated by the deflector (D1) for torsion, and that an opto-electronic scanning device (T) is provided for the interior stress condition of the converter element, the scanning device (T) having an optical axis (21) penetrating the converter element (20) substantially perpendicular to the plate surface (17).

12. Thread detector as in claim 11, **characterised in that** the opto-electronic detection device (T) includes a light source (15), preferably for generating isochromatic light or red light, polarisation elements (16, 18) at both sides of the converter element (20), the polarisation elements (16, 18) having respectively crossing polarisation axes, and a photo-element serving as a receiver (19).

13. Thread detector as in at least one of the preceding claims, **characterised in that** a support (2) is provided in a base body (1), the support (2) having sockets (3) for the two converter assemblies (W), the sockets (3) being inclined to each other with an angle of about 90°, that two thread guides (8) are secured to the base body (1) for defining the thread path, that both deflectors (D1, D2) protrudes from the support (2) and extend crosswise through the thread path and cross each other with an angle smaller than 180°, preferably of about 90°, and that the support (2) has an inclined position relative to a plane (E) and about the thread axis, which inclined position is defined by the fictive stretched thread path between both thread guides (8) and the actual deflected thread path over both deflectors (D1, D2).

14. Thread detector as in claim 13, **characterised in that** an adjustment device (22) for the inclined position of the thread detector (F) is provided, preferably an adjustment device for the support (2) within the base body (1).

## Revendications

1. Détecteur de fil pour des conditions de déplacement ou d'arrêt du fil et/ou la tension du fil, comprenant un agencement de déflecteur pour la déviation du fil, au moins un dispositif de conversion (W) engendrant un signal, pouvant être sollicité mécaniquement par l'agencement de déflecteur et réagissant à des sollicitations ou charges exercées par le fil, et au moins un circuit de traitement électronique (6) pour la déduction de signaux de sortie (il, i2), des guides-fil (8) stationnaires, qui définissent le parcours de fil, étant prévus en amont et en aval de l'agencement de déflecteur, **caractérisé en ce que** l'agencement de déflecteur comprend, successivement dans le parcours de fil, un premier déflecteur (D1) et un second déflecteur (D2) à chacun desquels est associé un dispositif de conversion (W), et **en ce que** les premier et second déflecteurs (D1, D2) présentent des première et seconde surfaces de déviation (9, 10), qui sont orientées chacune transversalement à l'axe du fil, et qui forment ensemble, vu dans la direction de l'axe du fil, un angle (β) < 180°, et se répartissent mutuellement la déviation du fil.

2. Détecteur de fil selon la revendication 1, **caractérisé en ce que** dans le parcours de fil, les premier et second détecteurs (D1, D2) sont directement voisins et sans contact réciproque.

3. Détecteur de fil selon la revendication 1, **caractérisé en ce que** l'angle (β) vaut au moins sensiblement 90°.

4. Détecteur de fil selon la revendication 1, **caractérisé en ce que** les surfaces de déviation(9, 10), chacune dans la direction de l'orientation de l'autre surface de déviation, sont décalées transversalement à l'axe du fil, par rapport à un parcours de fil fictif, tendu entre les guides-fil (8).

5. Détecteur de fil selon la revendication 1, **caractérisé en ce que** le parcours de fil fictif, tendu entre les guides-fil (8), et le parcours de fil effectif dévié par les déflecteurs (D1, D2), définissent sensiblement ensemble un plan (E), et **en ce qu'**au moins la surface de déviation (9) d'un déflecteur (D1), quant à son orientation transversalement à l'axe du fil, est agencée de manière inclinée par rapport audit plan (E) avec un angle de position d'inclinaison (χ), de façon telle que la sollicitation du fil au niveau de cette surface de déviation (9) génère une composante de force de glissement (K) en direction de la surface de déviation (10) de l'autre déflecteur (D2).

6. Détecteur de fil selon la revendication 5, **caractérisé en ce que** l'angle de position d'inclinaison (χ) dudit un déflecteur (D1) se situe à environ à une valeur de 70°, et l'autre déflecteur (D2) forme de préférence avec sa surface de déviation (10), un angle de position d'inclinaison d'environ 20° avec le plan (E).

7. Détecteur de fil selon la revendication 1, **caractérisé en ce que** les deux déflecteurs (D1, D2) sont des tiges ou tubes (5) ronds, montés à une extrémité et présentant des diamètres extérieurs sensiblement identiques, de préférence en un matériau céramique.

8. Détecteur de fil selon la revendication 1, **caractérisé en ce que** chaque détecteur (D1, D2) est placé sur un élément de conversion (20) disposé de manière stationnaire, de son dispositif de conversion (W).

9. Détecteur de fil selon la revendication 8, **caractérisé par** un élément de conversion (20) piézoélectrique ou photo-élastique.

10. Détecteur de fil selon la revendication 9, **caractérisé en ce que** l'élément de conversion piézoélectrique (20) est intégré dans une puce sur film.

11. Détecteur de fil selon la revendication 9, **caractérisé en ce que** l'élément de conversion photo-élastique (20) est réalisé sous forme de plaque en une matière plastique transparente telle que du polycarbonate, et est enserré au moins sur un côté (14) et sollicité en torsion par le déflecteur (D1), et **en ce qu'**il est prévu pour l'état de contrainte interne de l'élément de conversion, un dispositif d'exploration optoélectronique (T) dont l'axe optique (21) transperce l'élément de conversion (20) environ perpendiculairement à la surface de plaque (17).

12. Détecteur de fil selon la revendication 11, **caractérisé en ce que** le dispositif d'exploration optoélectronique (T) comprend une source de lumière (15), de préférence pour de la lumière isochromatique ou de la lumière rouge, des éléments de polarisation (16, 18) avec des axes de polarisation croisés de part et d'autre de l'élément de conversion (20), et un photoélément en guise de récepteur (19).

13. Détecteur de fil selon l'une au moins des revendications précédentes, **caractérisé en ce que** dans un corps de base (1) est prévu un palier de montage (2) comprenant des logements (3) inclinés l'un par rapport à l'autre d'environ 90° et destinés aux deux dispositifs de conversion (W), **en ce que** deux guides-fil (8) définissant le parcours de fil sont placés sur le corps de base (1), **en ce que** les deux déflecteurs (D1, D2) s'étendent, en étant issus du palier de montage (2), transversalement à travers le parcours de fil, et se croisent mutuellement sous un angle < 180°, de préférence d'environ 90°, et **en ce que** le palier de montage (2) prend, autour de l'axe du fil, une position d'inclinaison par rapport à un plan (E) qui est défini par le parcours de fil fictif, tendu entre les deux guides-fil, et le parcours de fil effectif déviés par les deux déflecteurs (D1, D2).

14. Détecteur de fil selon la revendication 13, **caractérisé en ce qu'**il est prévu un dispositif de réglage (22) pour la position d'inclinaison du détecteur de fil (F), de préférence pour le palier de montage (2) dans le corps de base (1).
